# FASCICULE DE BREVET EUROPEEN

(11) **EP 0 466 584 B1**
(45) Date de publication et mention de la délivrance du brevet: **25.10.1995**
(21) Numéro de dépôt: 91401912.0
(22) Date de dépôt: 09.07.1991
(51) Int. Cl.: F21V 19/02

(54) **Projecteur d'éclairage**
Scheinwerfer
Light projector

(30) Priorité: 09.07.1990 FR 9008672
(43) Date de publication de la demande: 15.01.1992
(73) Titulaire: ETABLISSEMENTS PERCHE, F-94400 Vitry-sur-Seine (FR)
(72) Inventeur: Perche, Marcel, F-94400 Vitry Sur Seine (FR)
(74) Mandataire: Boutin, Antoine

(56) Documents cités:
- FR-A- 1 162 357
- US-A- 4 288 846

## Description

La présente invention concerne les projecteurs d'éclairage équipés d'une lampe de forme tubulaire pourvue de plots de contact à chaque extrêmité, par exemple une lampe à iodures métalliques, ou une lampe halogène ou bien encore une lampe tubulaire à filament.

Pour recevoir une telle lampe, les projecteurs de ce genre comportent deux douilles qui sont disposées de part et d'autre de l'emplacement prévu pour celle-ci et qui sont aptes à recevoir les plots de contact d'une telle lampe, le terme "douille" désignant d'une façon générale toute pièce présentant un logement de réception à l'intérieur duquel est prévu un contact électrique d'alimentation apte à s'appliquer sur le plot de contact d'extrêmité de la lampe correspondante. Les douilles ainsi prévues sont fixées sur le châssis du projecteur ou éventuellement sur le boîtier de celui-ci. L'écartement existant entre les deux douilles d'un même projecteur doit correspondre à la longueur du type de lampe qui est prévu pour équiper celui-ci. Or, il existe plusieurs types de lampes du type en cause qui présentent des puissances différentes et comportent une longueur plus ou moins importante. Ainsi les lampes à iodures métalliques ayant une puissance de 70W présentent une longueur d'environ 120mm, alors que les lampes similaires ayant une puissance de 150W ont une longueur d'environ 137mm.

En conséquence les fabricants de projecteurs de ce genre doivent réaliser autant de modèles différents d'appareils qu'il y a de types distincts de lampes. Comme on le comprend aisément, ceci grève le prix de revient de ces appareils d'autant plus qu'à tous les stades de la commercialisation il est nécessaire de disposer d'autant de stocks de modèles différents.

Pour les utilisateurs, cette situation présente également des inconvénients. En effet le propriétaire d'un appareil équipé d'une lampe d'un type déterminé ne peut pas augmenter la puissance d'éclairage en y plaçant une lampe de puissance plus élevée. Il est donc dans l'obligation de remplacer l'appareil en service par un autre appareil pouvant recevoir une lampe plus puissante.

Pour des appareils équipés de lampes de type tout à fait différent, le brevet FR 1.162.357 décrit un dispositif permettant d'adapter des lampes de longueurs différentes. Cependant ce dispositif est spécialement conçu pour des lampes tubulaires dont les culots d'extrémité sont destinés à être enclenchés dans des pinces de contact en forme générale de V. Cependant, le dispositif n'est pas susceptible d'être utilisé dans le cas considéré.

Quant au brevet US 4.288.846, il décrit un appareil du même type général que le projecteur d'éclairage selon l'invention. Mais dans cet appareil, il est simplement prévu une possibilité de déplacement longitudinal des éléments de réception des extrémités d'une lampe tubulaire pour faciliter le montage d'une telle lampe ayant une longueur bien déterminée et assurer un excellent contact électrique. Mais l'agencement prévu ne permet en aucune façon d'adapter les lampes de longueurs différentes.

C'est pourquoi la présente invention a pour objet un projecteur d'éclairage du type en cause qui est conçu de façon à pouvoir être équipé indifféremment avec des lampes tubulaires de deux types distincts, ou éventuellement plus, et ce grâce à des moyens de montage et de réglage qui sont particulièrement simples.

A cet effet, l'invention a pour objet un projecteur d'éclairage destiné à être équipé d'une lampe de forme tubulaire pourvue d'un plot de contact à chaque extrémité, le boîtier et/ou le châssis de ce projecteur comportant deux douilles disposées de part et d'autre de l'emplacement d'une telle lampe pour recevoir les plots de contact de celle-ci, caractérisé en ce que l'une au moins de ces douilles est fixée contre l'embase du châssis du projecteur et/ou contre le fond du boîtier de celui-ci, par l'intermédiaire d'une patte coudée dont une branche est solidaire de la douille correspondante cependant que son autre branche est fixée contre l'embase du châssis du projecteur et/ou contre le fond du boîtier au moyen d'un organe de fixation, par exemple une vis, qui est engagée dans une glissière longitudinale et est accessible de l'extérieur, pour son desserrage et son entraînement, ce qui permet d'immobiliser la douille correspondante dans des positions distinctes correspondant à des longueurs différentes de lampes.

Ainsi il est très facile d'adapter cet appareil pour y placer une lampe de type différent de celle précédemment en place. En effet il suffit de desserrer l'organe de fixation de la ou des douilles mobiles pour pouvoir modifier l'écartement entre celles-ci en fonction du type de lampe à recevoir.

Dans une forme avantageuse de réalisation du présent appareil, la glissière de guidage de l'organe de fixation du support de chaque douille mobile consiste en une ouverture de forme allongée prévue dans l'embase du châssis et/ou le fond du boîtier, et l'organe de fixation consiste en une vis traversant cette ouverture et dont la tête est accessible à partir de l'extérieur.

Cependant les diverses particularités et avantages du projecteur d'éclairage selon l'invention apparaîtront au cours de la description suivante d'un exemple de réalisation de celui-ci. Cette description est donnée en référence aux dessins annexés à simple titre indicatif et sur lesquels :
- la figure 1 est une vue en perspective du projecteur d'éclairage selon l'invention,
- la figure 2 est une vue en coupe axiale de ce projecteur,
- la figure 3 est une vue en perspective du détail du montage de l'une des deux douilles mobiles prévues dans ce projecteur.

Comme représenté sur les figures 1 et 2, le présent projecteur comporte un boîtier 1 ouvert sur l'une de ses grandes faces et qui est équipé d'une lampe d'éclairage 2a de forme tubulaire comportant un plot de contact 3 à chaque extrêmité. Dans l'exemple représenté, le boîtier 1 est monté pivotant entre les deux branches d'un étrier 4 destiné à lui servir de support. Cependant ce boîtier pourrait tout aussi bien être dépourvu d'un tel étrier, notamment s'il s'agit d'un projecteur d'éclairage destiné à être encastré dans un faux plafond.

A l'intérieur de ce boîtier 1, il est prévu un réflecteur 5 en forme d'auge qui entoure l'emplacement de la lampe 2a. Aux extrêmités, ce réflecteur est complété par deux joues réflectrices 6 disposées transversalement dans des positions inclinées. Le réflecteur ainsi constitué est fixé sur un châssis 7 rapporté contre le fond 8 du boîtier 1. L'embase 9 de ce châssis peut consister en une lame métallique fixée contre le fond 8 du boîtier, et dont les extrêmités sont coudées à deux reprises à angle droit de façon que leur partie terminale 10 constitue une patte servant de support au fond du réflecteur 5.

Pour recevoir les plots de contact 3 des extrêmités de la lampe 2a, il est prévu deux douilles 11 pouvant être de type classique. En l'occurrence dans l'exemple représenté il s'agit de deux pièces en matière isolante formant un logement de réception 12 pour l'extrêmité correspondante de la lampe. A l'intérieur de ce logement il est prévu un contact électrique de liaison constitué par une lame élastique 13 portant un plot de contact et sur laquelle est fixé un conducteur 14 d'alimentation.

Conformément à la caractéristique essentielle de l'objet de l'invention les deux douilles 11 ne sont pas montées dans des positions fixes et immuables sur le châssis 7 ou le boîtier 1. Bien au contraire elles sont montées de façon que leur écartement puisse être modifié pour pouvoir adapter des lampes de type différent à l'intérieur de l'appareil.

A cet effet, chaque douille 11 est fixée sur une des branches d'une patte métallique 15 dont l'autre branche 16 est disposée contre l'embase 9 du châssis 7. Chacune de ces pattes est montée coulissante contre cette embase dans le sens longitudinal par l'intermédiaire d'une vis 17 portée par cette patte et dont le corps est engagé à travers des fentes longitudinales 18 pratiquées en correspondance dans l'embase 9 du châssis 7 et dans le fond 8 du boîtier, la tête 19 de cette vis étant disposée à l'extérieur.

Ainsi la tête de chacune de ces vis est facilement accessible de l'extérieur, ce qui permet de desserrer la fixation au moyen d'un tournevis 20 ou similaire. Cependant la tête externe 19 de chaque vis constitue également un moyen d'entraînement pour faire coulisser la vis correspondante 17 dans les fentes longitudinales 18. Cette tête de vis peut alors être saisie avec une main ou être entraînée en mouvement au moyen d'un tournevis 20. Ceci permet de modifier la position des deux douilles 11 pour faire varier leur écartement, après quoi elles peuvent être immobilisées dans la nouvelle position choisie en resserrant les vis 17.

Dans l'exemple représenté, le projecteur correspondant est prévu pour pouvoir être équipé indifféremment de deux types de lampes tubulaires 2a et 2b à iodures métalliques correspondant à des puissances respectives de 70 et 150W. En conséquence l'une au moins des deux fentes superposées 18, par exemple celle prévue dans le fond 8 du boîtier, comporte une longueur telle que ses extrêmités déterminent l'une et l'autre des deux positions que doit occuper la vis correspondante 17 dans l'un et l'autre cas. Ainsi lorsque l'on décide de mettre en place une ampoule 2a de plus petite longueur, il suffit de faire coulisser les deux vis 17 l'une vers l'autre pour les amener en bout de course. Par contre quant il est prévu de mettre en place une ampoule 2b de plus grande longueur, il convient de faire coulisser les deux vis 17 en fin de course vers l'extérieur.

Pour éviter que chaque patte 15 puisse tourner sur elle-même, sa branche 16 comporte un bossage 21 engagé dans la fente 18 prévue dans l'embase 9 du châssis 7. Ceci assure donc le guidage de chaque patte 15 lors de son déplacement sans risque de rotation de celle-ci sur elle-même.

Pour permettre le débattement des douilles 11, chaque extrêmité du châssis 7 comporte une découpe 22 à l'intérieur de laquelle peut coulisser la douille correspondante lors de la modification de sa position. Il convient également de noter que les joues réflectrices 6 prévues aux extrêmités comportent elles-mêmes des découpes 23 suffisamment larges pour pouvoir permettre le passage des extrêmités des deux types de lampes pouvant être mises en place dans l'appareil.

Grâce à la conception du présent projecteur, le fabricant de celui-ci peut réaliser un modèle unique pour deux types différents de lampes. Ceci permet donc de réaliser des quantités plus importantes de fabrication et par suite de réduire le prix de revient, ce qui est un avantage également pour l'utilisateur. En ce qui concerne celui-ci, il existe en plus l'avantage qu'un projecteur, initialement acquis pour un type déterminé de lampe, peut être adapté pour recevoir un type différent de lampe.

Dans l'exemple décrit ci-dessus le projecteur est agencé pour recevoir deux types différents de lampes, cependant il pourrait fort bien être en mesure de recevoir trois types différents ou même plus. Dans un tel cas, il pourrait être prévu, au dos du boîtier 1, des moyens de repérage permettant de placer la tête 19 de chaque vis 17 dans la position voulue pour un type déterminé de lampe. Du reste, le projecteur selon l'invention n'est pas limité aux seuls exemples de réalisation décrits ci-dessus. Ainsi les vis 17 pourraient être remplacées par tout autre organe de fixation susceptible d'assurer à la fois la fixation du support de la douille correspondante et de servir de moyen d'entraînement de celle-ci lors de son déplacement. Par ailleurs, les pattes coudées 15 servant de support aux douilles 11 pourraient être remplacées par toute autre pièce capable de servir de support mobile pour l'une ou l'autre de ces douilles. Quant à ces dernières, elles pourraient être de type différent de celui représenté sur les dessins, et ce en fonction des modèles de lampes à recevoir.

Enfin, il convient de noter que dans l'exemple correspondant, le projecteur comporte un boîtier enfermant son châssis 7. Mais dans une forme de réalisation simplifiée ce boîltier pourrait éventuellement être supprimé. Inversement, dans une autre forme possible de réalisation le châssis 7 pourrait être supprimé, le boîtier 1 servant alors directement de support aux deux douilles mobiles 11. De plus, dans une autre variante une seule des deux douilles 11 serait mobile, l'autre étant fixe, ce qui serait suffisant pour permettre la mise en place de lampes de longueurs différentes.

## Revendications

1. Projecteur d'éclairage destiné à être équipé d'une lampe de forme tubulaire pourvue d'un plot de contact à chaque extrêmité, le boîtier et/ou le châssis de ce projecteur comportant deux douilles disposées de part et d'autre de l'emplacement d'une telle lampe pour recevoir les plots de contact de celle-ci, caractérisé en ce que l'une au moins de ces douilles (11) est fixée contre l'embase (9) du châssis (7) du projecteur et/ou contre le fond (8) du boîtier (1) de celui-ci, par l'intermédiaire d'une patte coudée (15) dont une branche est solidaire de la douille (11) correspondante cependant que son autre branche est fixée contre l'embase (9) du châssis (7) du projecteur et/ou contre le fond (8) du boîtier (1) au moyen d'un organe de fixation, par exemple une vis (17), qui est engagée dans une glissière longitudinale et est accessible de l'extérieur, pour son desserrage et son entraînement, ce qui permet d'immobiliser la douille correspondante (11) dans des positions distinctes correspondant à des longueurs différentes de lampes.

2. Projecteur d'éclairage selon la revendication 1, caractérisé en ce que la glissière de guidage de l'organe de fixation de la patte (15) de support de chaque douille mobile (11) consiste en une ouverture (18) de forme allongée prévue dans l'embase (9) du châssis (7) et/ou le fond (8) du boîtier (1), et l'organe de fixation consiste en une vis (17) traversant cette ouverture et dont la tête (19) est accessible à partir de l'extérieur.

## Claims

1. Light projector designed to be equipped with a tubular bulb provided with a contact pin at each end, the housing and/or body of said projector comprising two sockets disposed on both sides of such a bulb to accommodate the contact pins thereof, characterised in that at least one of these sockets (11) is attached to the base (9) of the body (7) of the projector and/or to the bottom (8) of the housing (1) thereof by means of an angled bracket (15) one arm of which is **attached and fixed** to the corresponding socket (11) and the other arm of which is fixed to the base (9) of the body (7) of the projector and/or to the bottom (8) of the housing (1) by means of a fixing element, for example a screw (17) engaged in a longitudinal channel and accessible from the outside to be loosened and tightened, which makes it possible to fix the corresponding socket (11) in different positions corresponding to the different lengths of the bulbs.

2. Light projector according to claim 1, characterised in that the guide channel of the fixing element of the support bracket (15) of each moving socket (11) comprises an opening (18) of elongated form provided in the base (9) of the body (7) and/or the bottom of the housing (1), and the fixing element comprises a screw (17) passing through this opening, the head (19) of which is accessible from the exterior.

## Patentansprüche

1. Scheinwerfer, der mit einer an jedem Ende ein Kontaktelement aufweisenden röhrenförmigen Leuchte ausgestattet werden kann, wobei das Gehäuse und/oder das Gestell des Scheinwerfers zwei Fassungen aufweisen, die zu beiden Seiten des Anbringungsortes einer derartigen Leuchte angeordnet sind, um deren Kontaktelemente aufzunehmen,
dadurch **gekennzeichnet,**
daß zumindest eine der Fassungen (11) an der Fußfläche (9) des Gestelles (7) des Scheinwerfers und/oder am Boden (8) seines Gehäuses (1) mittels eines Winkelstückes (15) befestigt ist, dessen einer Arm mit der entsprechenden Fassung (11) fest verbunden ist, während sein anderer Arm mit der Fußfläche (9) des Gestelles (7) des Scheinwerfers und/oder mit dem Boden (8) des Gehäuses (1) mittels einem Befestigungsmittel, z.B. einer Schraube (17), verbunden ist, die in eine longitudinale Gleitführung eingreift und von außen zum Lösen und Verschieben zugänglich ist, wodurch die entsprechende Fassung (11) in unterschiedlichen, verschiedenen Längen der Leuchten entsprechenden Positionen festgelegt werden kann.

2. Scheinwerfer gemäß Anspruch 1,
dadurch **gekennzeichnet,**
daß die Gleitführung des Befestigungsmittels des Tragestückes (15) jeder beweglichen Fassung (11) aus einer länglichen Öffnung (18) besteht, die in der Fußfläche (9) des Gestelles (7) und/oder dem Boden (8) des Gehäuses (1) vorgesehen ist, und daß die Befestigungseinrichtung aus einer Schraube (17) besteht, die durch diese Öffnung hindurchragt und deren Kopf (19) von außen her zugänglich ist.
